# EUROPÄISCHE PATENTANMELDUNG

(11) **EP 4 349 738 A1**
(43) Veröffentlichungstag der Anmeldung: **10.04.2024**
(21) Anmeldenummer: 22199405.6
(22) Anmeldetag: 03.10.2022
(51) Int. Cl.: B65F 3/02

(54) **ABFALLSAMMELSTELLE MIT UNTERFLURBEHÄLTER**

(71) Anmelder: Stadt Zürich, 8050 Zürich (CH)
(72) Erfinder: Wittwer, Benjamin, 8047 Zürich (CH)
(74) Vertreter: E. Blum & Co. AG

(57) **Zusammenfassung**

Die Erfindung betrifft eine Abfallsammelstelle mit einem Boden (3) und einem teilweise unterhalb des Bodens (3) angeordneten Abfallsammelbehälter (1). Der Abfallsammelbehälter (1) umfasst einen Innenraum (4), wobei ein Teil des Innenraums (4) unterhalb des Bodens (3) angeordnet ist, und eine Einwurföffnung (5) zum Einwerfen von Abfall in den Innenraum (4). Der unterhalb des Bodens (3) angeordnete Teil des Innenraums (4) weist eine Tiefe auf, welche mindestens dreimal so gross ist wie eine über die Tiefe gemittelte, maximale horizontale Erstreckung des Innenraums (4).

## Beschreibung

### Gebiet der Erfindung

Die Erfindung betrifft eine Abfallsammelstelle mit einem teilweise unterhalb des Bodens angeordneten Abfallsammelbehälter. Der Abfallsammelbehälter umfasst einen Innenraum und eine Einwurföffnung zum Einwerfen von Abfall in den Innenraum. Zudem betrifft die Erfindung ein Verfahren zur Installation und ein Verfahren zum Unterhalten einer solchen Abfallsammelstelle.

### Hintergrund

Im Freien stehende zentrale Abfallsammelstellen auf öffentlichem Grund sind bekannt. In der Nähe der Abfallsammelstelle wohnende Personen können bzw. müssen ihren Abfall zu dieser Abfallsammelstelle bringen. Dies hat den Vorteil, dass nicht jeder Grundstücksbesitzer eine eigene Abfallsammelstelle unterhalten muss. Zudem muss ein Abfallsammelfahrzeug nicht bei jedem Grundstück den Abfall abholen, sondern braucht lediglich die zentralen Abfallsammelstellen anzufahren.

Abfallsammelbehälter einer Abfallsammelstelle müssen ein relativ grosses Volumen aufweisen, um über einen bestimmten Zeitraum Abfälle von einem grösseren Personenkreis aufnehmen zu können. Um das Siedlungsbild nicht unnötig zu stören, werden sogenannte Unterflurcontainer-Systeme eingesetzt, d.h. Abfallsammelbehälter, welche teilweise in den Untergrund des Bodens versenkt sind. Zu Entleerung der Abfallsammelbehälter werden diese mittels eines speziell dafür ausgerüsteten Abfallsammelfahrzeuges aus dem Bodenuntergrund gehoben und in das Abfallsammelfahrzeug entleert.

### Darstellung der Erfindung

Aufgabe der Erfindung ist es, eine Abfallsammelstelle bereitzustellen, welche in einfacher Weise installiert werden kann.

Diese Aufgabe wird vom Gegenstand des unabhängigen Anspruchs gelöst. Demnach umfasst die Abfallsammelstelle einen Boden und einen teilweise unterhalb des Bodens angeordneten Abfallsammelbehälter. Der Abfallsammelstelle umfasst einen teilweise unterhalb des Bodens angeordneten Innenraum und eine Einwurföffnung zum Einwerfen von Abfall in den Innenraum. Der unterhalb des Bodens angeordnete Teil des Innenraums weist eine Tiefe auf, welche mindestens dreimal so gross, insbesondere mindestens viermal so gross, insbesondere mindestens fünfmal so gross, ist, wie eine über die Tiefe gemittelte, maximale horizontale Erstreckung des Innenraums.

"Horizontal" ist mit Bezug auf die Erdanziehungskraft zu verstehen, d.h. die Horizontale kann mittels einer Wasserwaage ermittelt werden. Der Boden, unter welchem der Abfallsammelbehälter teilweise angeordnet ist, braucht nicht horizontal zu sein.

Zur Ermittlung der "maximalen horizontalen Erstreckung" sind entlang des Umfangs eines horizontalen Querschnittsprofils des Innenraums zwei Punkte auf dem Umfang des Querschnittsprofils zu identifizieren, welche den Abstand maximieren. Entspricht der Innenraum beispielsweise einer zylindrischen Form, so ist das horizontale Querschnittsprofil kreisförmig, sofern der Innenraum vertikal ausgerichtet ist. Auf einem Kreis ist der maximale Abstand zwischen zwei Punkten auf dem Kreisumfang der Durchmesser. D.h. anspruchsgemäss, sofern der Innenraum einer zylindrischen Form entspricht, muss die Tiefe mindestens dreimal so gross, insbesondere viermal so gross, insbesondere fünfmal so gross, wie der Durchmesser der zylindrischen Form sein.

Weist der Innenraum entlang der Tiefe verschiedene Querschnittsprofile auf, so ist die maximale horizontale Erstreckung entlang der Tiefe zu mitteln. Entspricht der Abfallsammelbehälter einer zylindrischen Form, so ist das Querschnittsprofil über die Tiefe konstant und eine Mittelung ist nicht erforderlich.

Ist der Abfallsammelbehälter verhältnismässig tief und schlank, vereinfacht sich die Installation eines Abfallsammelbehälters. Einerseits muss nur eine verhältnismässig kleine Bodenfläche im Untergrund auf Störgegenstände, z.B. Wasserleitungen, überprüft werden. Zum anderen können schmale und tiefe Abfallsammelbehälter einfacher in dicht besiedelten Gebieten installiert werden, in welchen generell nur sehr wenig Raum für solche Bauten zur Verfügung steht. Bisher waren solche schmalen und tiefen Abfallsammelbehälter nicht vorgesehen, weil die Entleerung der Behälter erschwert ist. Je tiefer ein Abfallsammelbehälter ausgestaltet ist, umso höher muss der Abfallsammelbehälter aus dem Bodenuntergrund gezogen werden, um diesen zu entleeren.

Insbesondere beträgt die über die Tiefe gemittelte, maximale horizontale Erstreckung des Innenraums maximal 1.2 m, insbesondere maximal 1m, insbesondere maximal 0.8 m, insbesondere maximal 0.7 m. Weist der Innenraum eine zylindrische Form auf, so beträgt der Durchmesser maximal 1.2 m, insbesondere maximal 1m, insbesondere maximal 0.8 m, insbesondere maximal 0.7 m.

In einer besonderen Ausführungsform ist die Einwurföffnung des Abfallsammelbehälters zumindest teilweise seitlich versetzt zur Querschnittsfläche des unterhalb des Bodens angeordneten Innenraums angeordnet. Eine seitliche Versetzung der Einwurföffnung bei Abfallsammelbehältern hat den Vorteil, dass zentral oberhalb des Abfallsammelbehälters eine Tragevorrichtung zum Tragen bzw. aus dem Boden Herausziehen des Abfallsammelbehälters montiert sein kann und die Einwurföffnung entsprechend seitlich versetzt angeordnet ist. Ist das Querschnittsprofil des Abfallsammelbehälters verhältnismässig klein, ist eine seitliche Versetzung zum Querschnittsprofil sinnvoll, um die Einwurföffnung genügend gross ausgestalten zu können.

Mit Vorteil weist der Innenraum ein Volumen grösser als 1 m³, insbesondere grösser als 1.5 m³, auf. Es handelt sich somit nicht um einen kleinen, privaten Abfallsammelbehälter, sondern um einen Abfallsammelbehälter, welcher einer grösseren Personenanzahl zur Verfügung steht. Insbesondere ist der Abfallsammelbehälter aus dem Boden herausziehbar, und/oder innerhalb des Abfallsammelbehälters ist ein herausziehbarer Sack angeordnet. Der Sack weist insbesondere eine maximale Traglast von mindesten 0.5 Tonnen, insbesondere von mindestens 1 Tonne auf, sodass ein entsprechend grosses Abfallvolumen aufgenommen werden kann. Insbesondere ist die Abfallsammelstelle im Freien, d.h. nicht in einer geschlossenen Räumlichkeit, installiert.

Mit Vorteil weist der Abfallsammelbehälter einen Deckel zum Schliessen der Einwurföffnung auf. Zudem umfasst der Abfallsammelbehälter eine Dichtung zum Abdichten der Einwurföffnung und/oder eine Einwurfschleuse zur Vermeidung von Geruchsemissionen. Insbesondere ist die Dichtung ein Material mit einem Elastizitätsmodul kleiner 1. Eine Abdichtung und/oder eine Einwurfschleuse vermeiden Geruchsemissionen und verhindert, dass unerwünschte kleine Tiere in den Abfallsammelbehälter eindringen.

Insbesondere ist vorgesehen, dass der Abfallsammelbehälter eine Entlüftungsöffnung aufweist, durch welche Gas aus dem Abfallsammelbehälter entweichen kann. Insbesondere ist die Entlüftungsöffnung separat zur Einwurföffnung angeordnet. Insbesondere umfasst die Entlüftungsöffnung einen Geruchsfilter, insbesondere einen Aktivkohlefilter.

Eine Entlüftungsöffnung ist deshalb sinnvoll, weil sich im Innenraum des Abfallsammelbehälters Gase und damit ein Überdruck bilden können. Können die Gase nicht durch die Einwurföffnung entweichen, weil die Einwurföffnung abgedichtet ist oder ein Schleusensystem aufweist, können die Gase durch die Entlüftungsöffnung ins Freie strömen.

In einer besonderen Ausführungsform umfasst die Abfallsammelstelle zusätzlich zum Abfallsammelbehälter einen Grossabfallsammelbehälter. Die über die Tiefe gemittelte, maximale horizontale Erstreckung des Innenraums des Grossabfallsammelbehälters ist mindestens doppelt so gross wie beim Abfallsammelbehälter. D.h. der Grossabfallsammelbehälter weist eine grössere horizontale Fläche auf und benötigt somit mehr Bodenfläche. Die Kombination von grösseren und kleineren Abfallsammelbehältern auf einer Abfallsammelstelle ist sinnvoll, falls verschiedene Abfallarten getrennt gesammelt werden und unterschiedlich grosse Abfallvolumina erwartet werden. Der Abfallsammelbehälter kann beispielsweise zum Sammeln von Bioabfall und der Grossabfallsammelbehälter zum Sammeln von Hauskehricht vorgesehen sein. Beim Bioabfall sind einerseits vergleichsweise kleinere Abfallvolumina zu erwarten und andererseits ist eine häufigere Entleerung erwünscht, weil der Bioabfall stärkere Geruchsemissionen verursacht als der Hauskehricht.

Insbesondere weist der Grossabfallsammelbehälter eine Tiefe auf, welche maximal dreimal so gross, insbesondere maximal zweimal so gross, ist, wie eine über die Tiefe gemittelte, maximale horizontale Erstreckung des Innenraums. D.h. der Grossabfallsammelbehälter weist eine Tiefe auf, welche im Vergleich zur maximalen horizontalen Erstreckung ein kleineres Verhältnis aufweist im Vergleich zum Abfallsammelbehälter.

Mit Vorteil weisen der Abfallsammelbehälter und der Grossabfallsammelbehälter eine zylindrische Form auf, wobei der Abfallsammelbehälter zumindest teilweise in einer Kreisfläche angeordnet ist, welche einen 1.5-fach so grossen Durchmesser aufweist wie die kreisförmige Querschnittsfläche des Grossabfallsammelbehälters und konzentrisch ist zur kreisförmigen Querschnittsfläche des Grossabfallsammelbehälters. Aufgrund dieser Anordnung kann der Abfallsammelbehälter raumsparend in der Nähe des Grossabfallsammelbehälters angeordnet werden. Wird der Abfallsammelbehälter nachträglich zum Grossabfallsammelbehälter installiert, so hat die zum Grossabfallsammelbehälter nahe Anordnung des Abfallsammelbehälters den Vorteil, dass der Abfallsammelbehälter im Bereich der bei der Installation des Grossabfallsammelbehälter errichteten Baugrube installiert werden kann. Der Untergrund ist deshalb bereits bekannt und es kann ausgeschlossen werden, dass für die Versenkung des Abfallsammelbehälters im Bodenuntergrund beispielsweise Wasserleitungen verschoben werden müssen.

Insbesondere ist zwischen dem Abfallsammelbehälter und dem Grossabfallsammelbehälter ein Abstand von maximal 40 cm, insbesondere maximal 30 cm, insbesondere maximal 20 cm, vorhanden. Diese Intervalle umfassen auch eine Variante, bei welcher der Abfallsammelbehälter und der Grossabfallsammelbehälter überhaupt nicht voneinander beanstandet sind, sondern sich berühren.

Mit Vorteil umfasst die Abfallsammelstelle eine erste Markierung, welche visuell definiert, dass der Abfallsammelbehälter für Bioabfall vorgesehen ist. Insbesondere weist die Abfallsammelstelle eine zweite Markierung auf, welche visuell definiert, dass der Grossabfallsammelbehälter für eine andere Abfallart, insbesondere für allgemeinen Hauskehricht, vorgesehen ist. Diese Zuordnung hat den Vorteil, dass der Bioabfall, für welchen kleinere Abfallvolumina zu erwarten sind, dem kleineren Abfallsammelbehälter zugeordnet wird.

Vorteilhafterweise umfasst der Abfallsammelbehälter ein Autorisierungssystem zum Einwerfen von Abfall in den Abfallsammelbehälter und der Grossabfallsammelbehälter weist kein Autorisierungssystem auf. Das Vorhandensein eines Autorisierungssystems bedeutet, dass ein Benutzer Abfall in den Abfallsammelbehälter nur nach einer Autorisierung einwerfen kann, z.B. nach Bezahlung einer Gebühr vor Ort, durch Öffnen des Abfallsammelbehälters mittels eines Schlüssels oder eines Zahlencodes. Wird beim Grossabfallsammelbehälter auf ein Autorisierungssystem verzichtet, kann jeder Benutzer Abfall in den Grossabfallsammelbehälter einwerfen. Dadurch kann selektiv festgelegt werden, dass bestimmte Abfallarten für jede Person bei der Abfallsammelstelle entsorgbar sind, andere Abfallarten jedoch nur für einen Personenkreis, welcher sich autorisieren kann.

Die Erfindung betrifft auch ein Verfahren zum Installieren der Abfallsammelstelle nach einem der vorangehenden Ansprüche, umfassend die Schritte
- Ausheben einer Baugrube,
- Versenken des Abfallsammelbehälters in eine Baugrube.

Während des gesamten Verfahrens ist kein Baugrubenverbau vorgesehen und/oder keine Person steigt in die Baugrube hinunter. Die Installation des Abfallsammelbehälters ist dadurch mit verhältnismässig wenig Aufwand verbunden, weil die Baugrube in einfacher Weise erstellt werden kann. Insbesondere kann die Baugrube mittels eines Schneckenbohrers ausgehoben werden.

Insbesondere ist das Volumen des Aushubs maximal 1.5-fach, insbesondere maximal 1.2-fach so gross ist, wie das Volumen des Innenraums. D.h. der Aushub entspricht etwa der Grösse des Abfallsammelbehälters und es sind keine weiteren oder nur kleinere Installationen im Bodenuntergrund vorgesehen.

Mit Vorteil werden der Grossabfallsammelbehälter zu einem ersten Zeitpunkt und der Abfallsammelbehälter zu einem zweiten Zeitpunkt installiert. Der zweite Zeitpunkt ist frühestens ein, insbesondere zwei, Jahre nach dem ersten Zeitpunkt. D.h. es erfolgt ein nachträgliche Installation des Abfallsammelbehälters auf der Abfallsammelstelle, welche bereits über einen Grossabfallsammelbehälter verfügt. Aufgrund der geringen horizontalen Erstreckung des Abfallsammelbehälters ist dies auch ohne weiteres möglich. Die Dimensionen des Abfallsammelbehälters tragen den beschränkten räumlichen Möglichkeiten bei einer bereits bestehenden Abfallsammelstelle Rechnung.

Im Weiteren betrifft die Erfindung ein Verfahren zum Unterhalten der Abfallsammelstelle. Der Abfallsammelbehälter wird durch Aussaugen des Abfallsammelbehälters mittels einer Saugvorrichtung entleert, während der Abfallsammelbehälter teilweise unterhalb des Bodens angeordnet ist. Die Saugvorrichtung umfasst
- eine mechanische Umwälzvorrichtung, welche geeignet ist, Abfall im Abfallsammelbehälter vor dem Einsaugen in die Saugvorrichtung umzuwälzen, und/oder
- eine mechanische Zerkleinerungsvorrichtung, welche geeignet ist, Abfall im Abfallsammelbehälter vor dem Einsaugen in die Saugvorrichtung zu Zerkleinern.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1a eine Abfallsammelstelle mit einem Abfallsammelbehälter und einem Grossabfallsammelbehälter direkt nebeneinander;
Fig. 1b die Abfallsammelstelle mit Sicht von oben;
Fig. 2a der Abfallsammelbehälter in einer ersten Ausführungsform mit Frontansicht;
Fig. 2b der Abfallsammelbehälter in der ersten Ausführungsform mit Seitenansicht;
Fig. 3a der Abfallsammelbehälter in einer zweiten Ausführungsform mit Frontansicht;
Fig. 3b der Abfallsammelbehälter in der zweiten Ausführungsform mit Seitenansicht;
Fig. 4a bis 4c ein Verfahren zur Installation des Abfallsammelbehälters in einer Abfallsammelstelle.

### Wege zur Ausführung der Erfindung

Sämtliche Figuren sind schematische Darstellungen. Fig. 1a zeigt eine Abfallsammelstelle mit einem Abfallsammelbehälter 1 und einem Grossabfallsammelbehälter 2. Der Abfallsammelbehälter 1 und der Grossabfallsammelbehälter 2 sind zumindest teilweise in den Untergrund des Bodens 3 versenkt, d.h. unterhalb des Bodens 3 angeordnet. Der Untergrund ist mittels schraffierter Fläche markiert. Der Boden 3 ist mittels horizontal durchgezogener Linie gekennzeichnet, wobei der Boden 3 auch als Bodenoberfläche bezeichnet werden könnte.

Solche Abfallsammelstellen sind für den öffentlichen Raum vorgesehen. Sie stehen im Freien, d.h. sie sind nicht in Räumlichkeiten eingeschlossen. Eine Überdachung der Abfallsammelstelle ist nicht erforderlich. Die Abfallsammelstelle ist derart dimensioniert, dass sie Abfall von einem grösseren Personenkreis aufnehmen kann, z.B. von einer grossen Siedlung, den Bewohnern einer Strasse oder eines Quartiers.

Der Abfallsammelbehälter 1 umfasst einen Innenraum 4, welcher ebenfalls teilweise unterhalb des Bodens 3 angeordnet ist. Oben am Abfallsammelbehälter ist eine Einwurföffnung 5 vorgesehen, welche mit einem Deckel 6 verschlossen ist. Benutzer der Abfallsammelstelle können Abfall nach Öffnen des Deckels 6 durch die Einwurföffnung 5 in den Innenraum 4 des Abfallsammelbehälters 1 hineinwerfen.

Zentriert am oberen Ende des Abfallsammelbehälters 1 ist eine Aufhängevorrichtung 7 angeordnet. Mittels eines Krans (nicht gezeigt) kann der Abfallsammelbehälter 1 aus dem Untergrund nach oben herausgezogen werden, um den Abfall aus dem Innenraum 4 zu entleeren. Hierfür wird der Kran mit der Aufhängevorrichtung 7 gekoppelt.

Der Innenraum 4 weist eine zylindrische Form mit einer Tiefe T unterhalb des Bodens 3 auf. In Horizontalrichtung ist die maximale horizontale Erstreckung innerhalb des Innenraums mit E₁ bezeichnet und über die gesamte Tiefe T unterhalb des Bodens 3 konstant. Die maximale horizontale Erstreckung E₁ entspricht dem Durchmesser der zylindrischen Form.

Der Abfallsammelbehälter 1 ist im Vergleich zum Grossabfallsammelbehälter 2 vergleichsweise schmal. Die Tiefe T ist ca. fünfmal so gross wie die horizontale Erstreckung E₁. Beispielsweise beträgt die Tiefe T 3.5 m und die horizontale Erstreckung E₁ 70 cm. Ein solch schmaler Abfallsammelbehälter hat den Vorteil, dass er auch in einem engen Siedlungsraum ohne grössere Probleme installiert werden kann.

Der Innenraum 4 weist ein Volumen von ca. 1.6 m³ auf, wobei etwa 1.35 m³ unterhalb des Bodens 3 angeordnet sind.

Im Vergleich zum Abfallsammelbehälter 1 weist der ebenfalls zylindrisch ausgestaltete Grossabfallsammelbehälter 2 eine deutlich grössere horizontale Erstreckung E₂ und somit ein deutlich grösseres Volumen des Innenraums 4 auf. Der Grossabfallsammelbehälter 2 weist beispielsweise ebenfalls eine Tiefe T von 3.5 m und beispielsweise eine horizontale Erstreckung E₂ bzw. einen Durchmesser von 2 m auf. Die Tiefe T ist somit nur 1.5-fach so gross wie die horizontale Erstreckung E₂.

Fig. 1b zeigt die Abfallsammelstelle mit Sicht von oben. Der Abfallsammelbehälter 1 und der Grossabfallsammelbehälter 2 sind dicht aneinander gebaut, sodass sie miteinander in Berührung sind. Alternativ könnte zwischen dem Abfallsammelbehälter 1 und dem Grossabfallsammelbehälter 2 auch ein kleiner Abstand vorgesehen sein, welcher beispielsweise kleiner als 40 cm ist. Die Installation des Abfallsammelbehälters 1 und des Grossabfallsammelbehälters 2 in unmittelbarer Nähe hat einen kompakten Aufbau der Abfallsammelstelle zur Folge, welche in einfacher Weise auch in einem engen Siedlungsgebiet installiert werden kann.

In Fig. 1b ist zudem ein zum kreisförmigen Querschnitt des Innenraums 4 konzentrischer, gestrichelter Kreis 8 gezeigt, welcher einen Durchmesser aufweist, der 1.5-fach so gross ist, wie der Durchmesser des kreisförmigen Querschnittes des Innenraums 4. Der Abfallsammelbehälter 1 ist derart nahe am Grossabfallsammelbehälter 2 angeordnet, dass der Abfallsammelbehälter 1 zumindest teilweise innerhalb des Kreises 8 angeordnet ist.

In Fig. 1a gezeigt ist eine erste Markierung 9 und eine zweite Markierung 10 illustriert. Die erste Markierung 9 zeigt an, dass in den Abfallsammelbehälter 1 Bioabfall einzuwerfen ist und die zweite Markierung 10 zeigt an, dass in den Grossabfallsammelbehälter 2 restlicher Abfall, d.h. üblicher Hauskehricht bzw. Restmüll, einzuwerfen ist.

Im Weiteren ist ein Bezahlsystem 11 vorgesehen. Nur nach Bezahlung einer Gebühr kann ein Benutzer den Deckel 6 des Abfallsammelbehälters 1 öffnen, um Abfall in den Abfallsammelbehälter 1 einzuwerfen. Für die Benutzung des Grossabfallsammelbehälters ist kein Bezahlsystem vorgesehen. Das Bezahlsystem stellt ein Autorisierungssystem dar, mittels welchem die Benutzer sich zum Einwerfen von Abfall in den Abfallsammelbehälter 1 autorisieren können.

Zudem umfasst der Abfallsammelbehälter 1 eine Entlüftungsöffnung 20 mit einem Aktivkohlefilter. Im Innenraum 4 entstehende Gase können bei geschlossenem Deckel 6 durch die Entlüftungsöffnung 20 ins Freie gelangen.

Die Fig. 2a, 2b, 3a und 3b zeigen für eine vereinfachte Darstellung nur noch den Abfallsammelbehälter 1. Fig. 2a und 2b zeigen eine erste Ausführungsform und die Fig. 3a und 3b zeigen eine zweite Ausführungsform des Abfallsammelbehälters 1. Während die Fig. 2a und 3a Frontansichten sind, zeigen die Fig. 2b und 3b Seitenansichten.

Die erste Ausführungsform zeigt einen Abfallsammelbehälter 1 mit einem robusten Container 12, welcher den Innenraum 4 umschliesst. Zur Entleerung wird der Abfallsammelbehälter 4 mit seinem Container 12 aus dem Untergrund des Bodens 3 herausgezogen, über ein Abfallsammelfahrzeug bewegt und über einen Öffnungsmechanismus wird eine bodenseitige Lucke 13 geöffnet, sodass der Abfall aus dem Container 12 nach unten in das Abfallsammelfahrzeug fällt. Der Container 12 besteht beispielsweise aus Chromstahl.

In Fig. 2b ist gut ersichtlich, dass die Einwurföffnung 5 und der Deckel 6 zumindest teilweise seitlich versetzt zur Querschnittsfläche des unterhalb des Bodens angeordneten Innenraums 4 angeordnet sind. Mit anderen Worten sind Einwurföffnung 5 und Deckel 6 zumindest teilweise ausserhalb des durch die gestrichelten Linien 14 definierten Bereichs angeordnet. Der Benutzer wirft Abfall durch die Einwurföffnung 5, dieser bewegt sich entlang einer Rutschbahn 14 in den Innenraum 4. Die seitliche Versetzung der Einwurföffnung 5 ist deshalb erforderlich, weil die Aufhängevorrichtung 7 mittig angeordnet sein muss, sodass der Abfallsammelbehälter 1 mittels eines Krans angehoben werden kann.

Am Rand der Einwurföffnung 5 ist eine Dichtung 15 angeordnet. Diese Dichtung 15 verhindert, dass bei geschlossenem Deckel 6 kleine, unerwünschte Tiere in den Innenraum 4 eindringen und Geruchsemissionen aus dem Innenraum 4 austreten können.

Zudem steht der Container 12 in einem Aufnahmebehälter 16, welcher im Untergrund fixiert ist. Beim Entleeren des Abfallsammelbehälters 1 wird der Container 12 aus dem Aufnahmebehälter 16 herausgezogen. Der Aufnahmebehälter 16 besteht beispielsweise aus Stahl.

Die Fig. 3a und 3b zeigen eine alternative Ausführungsform des Abfallsammelbehälters 1. Der Innenraum 4 wird nicht mittels eines robusten Containers, sondern mit mittels eines Sacks 17 gebildet. Der Sack 17 kann Abfall von über einer Tonne Gewicht tragen. Zum Entleeren wird der Sack 17 mittels der Aufhängevorrichtung 7 und einem Kran aus dem Aufnahmebehälter 16 herausgezogen und über dem Abfallsammelfahrzeug entleert. Hierfür wird der am unteren Ende zugebundene Sack geöffnet.

In einer weiteren, nicht gezeigten Ausführungsform kann weder ein herausziehbarer Container, noch ein herausziehbarer Sack vorgesehen sein, denn der Abfall wird mittels einer am Abfallsammelfahrzeug montierten Saugvorrichtung aus dem Innenraum 4 herausgesogen. Um ein Verklumpen des Abfalls am Einlass der Saugvorrichtung zu vermeiden, ist am Saugrohr eine mechanische Umwälzvorrichtung oder eine mechanische Zerkleinerungsvorrichtung vorgesehen.

Die Fig. 4a bis 4c illustrieren ein Verfahren zum Installieren eines Abfallsammelbehälters an einer Abfallsammelstelle. Für eine vereinfachte Darstellung wird auf die Illustration eines bereits bestehenden Grossabfallsammelbehälters verzichtet.

In einem ersten Schritt, wie in Fig. 4a gezeigt, wird mittels eines grossen Schneckenbohrers 18 ein Loch bzw. eine Baugrube 19 in den Untergrund des Bodens 3 gebohrt. Der Schneckenbohrer 18 fördert das herausgebohrte Material nach oben. Zur Realisierung eines Abfallsammelbehälters gemäss den Fig. 2a und 2b wird in einem nächsten Schritt ein Aufnahmebehälter 16 in die Baugrube 19 versenkt und fixiert. Dieser Schritt ist in Fig. 4b illustriert. Als letzten Schritt, gemäss Fig. 4c wird der Container 12 mit den übrigen Bestandteilen des Abfallsammelbehälters in den Aufnahmebehälter 16 eingelassen.

Die Verwendung eines Schneckenbohrers 18 hat den Vorteil, dass keine Bauarbeiter in die Baugrube hinuntersteigen müssen und die Baugrube deshalb nicht mittels eines Baugrubenverbaus gesichert werden muss. Zudem muss das Volumen des Aushubs nur geringfügig grösser sein wie dasjenige Volumen, welches der Abfallsammelbehälter 1 benötigt.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Abfallsammelstelle umfassend einen Boden (3) und einen teilweise unterhalb des Bodens (3) angeordneten Abfallsammelbehälter (1) mit
- einem Innenraum (4), wobei ein Teil des Innenraums (4) unterhalb des Bodens (3) angeordnet ist,
- einer Einwurföffnung (5) zum Einwerfen von Abfall in den Innenraum (4),
**dadurch gekennzeichnet, dass** der unterhalb des Bodens (3) angeordnete Teil des Innenraums (4) eine Tiefe (T) aufweist, welche mindestens dreimal so gross, insbesondere mindestens viermal so gross, insbesondere mindestens fünfmal so gross, ist, wie eine über die Tiefe (T) gemittelte, maximale horizontale Erstreckung (E₁) des Innenraums (4).

2. Abfallsammelstelle nach Anspruch 1, wobei die über die Tiefe (T) gemittelte, maximale horizontale Erstreckung (E₁) des Innenraums (4) maximal 1.2 m, insbesondere maximal 1 m, insbesondere maximal 0.8 m, insbesondere maximal 0.7 m, beträgt.

3. Abfallsammelstelle nach einem der vorangehenden Ansprüche, wobei der Innenraum (4) eine zylindrische Form aufweist und der Durchmesser mindestens dreimal so gross, insbesondere mindestens viermal so gross, insbesondere mindestens fünfmal so gross, ist, wie die Höhe der zylindrischen Form,
insbesondere wobei der Durchmesser maximal 1.2 m, insbesondere maximal 1 m, insbesondere maximal 0.8 m, insbesondere maximal 0.7 m, beträgt.

4. Abfallsammelstelle nach einem der vorangehenden Ansprüche, wobei die Einwurföffnung (5) des Abfallsammelbehälters zumindest teilweise seitlich versetzt zur Querschnittsfläche (13) des unterhalb des Bodens (3) angeordneten Innenraums (4) angeordnet ist.

5. Abfallsammelstelle nach einem der vorangehenden Ansprüche, wobei
- der Innenraum (4) ein Volumen grösser als 1 m³, insbesondere grösser als 1.5 m³ aufweist, und/oder
- der Abfallsammelbehälter (1) aus dem Untergrund des Bodens (3) herausziehbar ist, und/oder
- innerhalb des Abfallsammelbehälters (1) ein herausziehbarer Sack (17) angeordnet ist, insbesondere wobei der Sack (17) eine maximale Traglast von mindestens 0.5 Tonnen aufweist, und/oder
- wobei die Abfallsammelstelle im Freien installiert ist.

6. Abfallsammelstelle nach einem der vorangehenden Ansprüche, aufweisend einen Deckel (6) zum Schliessen der Einwurföffnung (5) und
- eine Dichtung (15) zum Abdichten der Einwurföffnung (5), insbesondere wobei die Dichtung (15) ein Material mit einem Elastizitätsmodul kleiner 1 aufweist, und/oder
- eine Einwurfschleuse zur Vermeidung von Geruchsemissionen.

7. Abfallsammelstelle nach einem der vorangehenden Ansprüche, umfassend einen Grossabfallsammelbehälter (2), wobei die über die Tiefe (T) gemittelte, maximale horizontale Erstreckung (E₂) des Innenraums (4) des Grossabfallsammelbehälters (2) mindestens doppelt so gross ist wie beim Abfallsammelbehälter (1).

8. Abfallsammelstelle nach Anspruch 7, wobei der Grossabfallsammelbehälter (2) eine Tiefe (T) aufweist, welche maximal dreimal so gross, insbesondere maximal zweimal so gross, ist, wie eine über die Tiefe (T) gemittelte, maximale horizontale Erstreckung (E₁) des Innenraums (4).

9. Abfallsammelstelle nach Anspruch 7 oder 8, wobei
- der Abfallsammelbehälter (1) und der Grossabfallsammelbehälter (2) eine zylindrische Form aufweisen, wobei der Abfallsammelbehälter (1) zumindest teilweise in einer Kreisfläche (8) angeordnet ist, welche einen 1.5-fach so grossen Durchmesser aufweist wie die kreisförmige Querschnittsfläche des Grossabfallsammelbehälters (2) und konzentrisch angeordnet ist zur kreisförmigen Querschnittsfläche des Grossabfallsammelbehälters (2), und/oder
- zwischen dem Abfallsammelbehälter (1) und dem Grossabfallsammelbehälter (2) ein Abstand von maximal 40 cm, insbesondere maximal 30 cm, insbesondere maximal 20 cm, vorhanden ist.

10. Abfallsammelstelle nach einem der Ansprüche 7 bis 9, aufweisend eine erste Markierung (9), welche visuell definiert, dass der Abfallsammelbehälter (1) für Bioabfall vorgesehen ist,
und insbesondere aufweisend eine zweite Markierung (10), welche visuell definiert, dass der Grossabfallsammelbehälter (2) für eine andere Abfallart vorgesehen ist.

11. Abfallsammelstelle nach einem der Ansprüche 7 bis 10, wobei der Abfallsammelbehälter (1) ein Autorisierungssystem (11) zum Einwerfen von Abfall in den Abfallsammelbehälter (1) aufweist und der Grossabfallsammelbehälter (2) kein Autorisierungssystem (11) aufweist.

12. Verfahren zur Installation der Abfallsammelstelle nach einem der vorangehenden Ansprüche, wobei
- eine Baugrube (19) ausgehoben wird,
- der Abfallsammelbehälter (1) in die Baugrube (19) versenkt wird,
wobei während dem gesamten Verfahren kein Baugrubenverbau vorgesehen ist und/oder keine Person in die Baugrube (19) hinuntersteigt,
insbesondere wobei die Baugrube (19) mittels eines Schneckenbohrers (18) ausgehoben wird.

13. Verfahren, insbesondere nach Anspruch 12, zur Installation der Abfallsammelstelle nach einem der Ansprüche 1 bis 11, wobei das Volumen der Baugrube maximal 1.5-fach, insbesondere maximal 1.2-fach so gross ist, wie das Volumen des Innenraums (4) des Abfallsammelbehälters (1).

14. Verfahren zur Installation der Abfallsammelstelle nach einem der Ansprüche 7 bis 11, wobei der Grossabfallsammelbehälter (2) zu einem ersten Zeitpunkt installiert wird und der Abfallsammelbehälter (1) zu einem zweiten Zeitpunkt installiert wird, wobei der zweite Zeitpunkt frühestens ein, insbesondere zwei, Jahre nach dem ersten Zeitpunkt ist.

15. Verfahren zum Unterhalten der Abfallsammelstelle nach einem der Ansprüche 1 bis 11, wobei der Abfallsammelbehälter (1) entleert wird durch Aussaugen des Abfallsammelbehälters mittels einer Saugvorrichtung während der Abfallsammelbehälter (1) teilweise unterhalb des Bodens (3) angeordnet ist, wobei die Saugvorrichtung eine mechanische Umwälzvorrichtung und/oder eine mechanische Zerkleinerungsvorrichtung aufweist zum Umwälzen und/oder zum Zerkleinern des Abfalls im Abfallsammelbehälter (1) vor dem Einsaugen in die Saugvorrichtung.
